# EUROPÄISCHE PATENTSCHRIFT

(11) **EP 1 395 749 B1**
(45) Veröffentlichungstag und Bekanntmachung des Hinweises auf die Patenterteilung: **20.04.2005**
(21) Anmeldenummer: 02735065.1
(22) Anmeldetag: 07.05.2002
(51) Int. Cl.: F02M 61/18

(54) **BRENNSTOFFEINSPRITZVENTIL**
FUEL INJECTION VALVE
SOUPAPE D'INJECTION DE CARBURANT

(30) Priorität: 21.05.2001 DE 10124748
(43) Veröffentlichungstag der Anmeldung: 10.03.2004
(73) Patentinhaber: ROBERT BOSCH GMBH, 70442 Stuttgart (DE)
(72) Erfinder: HEYSE, Jörg, 74354 Besigheim (DE)
(74) Vertreter: Körfer, Thomas, Dipl.-Phys.
(86) Internationale Anmeldenummer: PCT/DE2002/001633
(87) Internationale Veröffentlichungsnummer: WO 2002/095218

(56) Entgegenhaltungen:
- EP-A- 0 370 659
- EP-A- 1 124 057
- DE-A- 4 209 154
- DE-A- 4 222 137
- DE-C- 631 135
- US-A- 5 752 316

## Beschreibung

### Stand der Technik

Die Erfindung geht aus von einem Brennstoffeinspritzventil nach dem Oberbegriff des Hauptanspruchs, wie z.B. in der US 5 752 316 A gezeigt.

Aus der DE 198 04 463 Al ist ein Brennstoffeinspritzsystem für eine gemischverdichtende, fremdgezündete Brennkraftmaschine bekannt, welches ein Brennstoffeinspritzventil umfaßt, das Brennstoff in einen von einer Kolben-/Zylinderkonstruktion gebildeten Brennraum einspritzt, und mit einer in den Brennraum ragenden Zündkerze versehen ist. Das Brennstoffeinspritzventil ist mit mindestens einer Reihe über den Umfang des Brennstoffeinspritzventils verteilt angeordneten Einspritzlöchern versehen. Durch eine gezielte Einspritzung von Brennstoff über die Einspritzlöcher wird eine strahlgeführtes Brennverfahren durch Bildung einer Gemischwolke mit mindestens einem Strahl realisiert.

Nachteilig an dem aus der obengenannten Druckschrift bekannten Brennstoffeinspritzventil ist insbesondere die Verkokung der Abspritzöffnungen, welche dadurch verstopfen und den Durchfluß durch das Brennstoffeinspritzventil unzulässig stark vermindern. Dies führt zu Fehlfunktionen der Brennkraftmaschine.

### Vorteile der Erfindung

Das erfindungsgemäße Brennstoffeinspritzventil mit den kennzeichnenden Merkmalen des Hauptanspruchs hat demgegenüber den Vorteil, daß die Abspritzöffnungen so gestaltet sind, daß sich wulstförmige Erhebungen über der äußeren Stirnfläche des Ventilsitzkörpers erheben, die Strömungskanäle umfassen, in denen der Brennstoff zu den Abspritzöffnungen geleitet wird. Die Abspritzöffnungen münden in den Brennraum der Brennkraftmaschine aus.

Durch die in den Unteransprüchen aufgeführten Maßnahmen sind vorteilhafte Weiterbildungen des im Hauptanspruch angegebenen Brennstoffeinspritzventils möglich.

Erfindungsgemäß verjüngt sich der Durchmesser der Strömungskanäle zu den Abspritzöffnungen, so daß die Strömung in den Strömungskanälen nicht abreißt.

Für die Form der Strömungskanäle ist neben einer trompetenoder konusförmigen Verjüngung auch eine tonnenartige Form, welche sich zunächst erweitert und dann wieder verjüngt, von Vorteil.

Die Herstellung der Abspritzöffnungen ist mittels eines Dorns, der in Strömungsrichtung durch den Ventilsitzkörper geschlagen wird, einfach möglich. Die Form der Strömungskanäle ist in einfacher Weise durch die Form des Dorns modellierbar.

Durch die Verwendung einer Matrize kann die Form der Kante an den Abspritzöffnungen gestaltet werden, wobei besonders eine spitz zulaufende Kante wegen der geringen Anlagerungsfläche für Verkokungen günstig ist.

Die Verkokungsneigung wird auch durch einen erweiterten Einzugsradius, der bei der Herstellung der Abspritzöffnungen entsteht, vorteilhaft beeinflußt.

### Zeichnung

Ausführungsbeispiele der Erfindung sind in der Zeichnung vereinfacht dargestellt und in der nachfolgenden Beschreibung näher erläutert. Es zeigen:
- Fig. 1: einen schematischen Schnitt durch ein erstes Ausführungsbeispiel eines erfindungsgemäß ausgestalteten Brennstoffeinspritzventils in einer Gesamtansicht,
- Fig. 2A: einen schematischen Schnitt durch den abspritzseitigen Teil des in Fig. 1 dargestellten ersten Ausführungsbeispiels des erfindungsgemäßen Brennstoffeinspritzventils im Bereich IIA in Fig. 1, und
- Fig. 2B-C: eine vergrößerte Ansicht zweier Ausführungsbeispiele von Abspritzöffnungen im Bereich IIB in Fig. 2A.

### Beschreibung der Ausführungsbeispiele

Fig. 1 zeigt in einer auszugsweisen Schnittdarstellung ein erstes Ausführungsbeispiel eines erfindungsgemäßen Brennstoffeinspritzventils 1. Das Brennstoffeinspritzventil 1 ist in der Form eines Brennstoffeinspritzventils 1 für Brennstoffeinspritzanlagen von gemischverdichtenden, fremdgezündeten Brennkraftmaschinen ausgeführt. Das Brennstoffeinspritzventil 1 eignet sich zum direkten Einspritzen von Brennstoff in einen nicht dargestellten Brennraum einer Brennkraftmaschine.

Das Brennstoffeinspritzventil 1 besteht aus einem Düsenkörper 2, in welchem eine Ventilnadel 3 angeordnet ist. Die Ventilnadel 3 steht in Wirkverbindung mit einem Ventilschließkörper 4, der mit einer auf einem Ventilsitzkörper 5 angeordneten Ventilsitzfläche 6 zu einem Dichtsitz zusammenwirkt. Bei dem Brennstoffeinspritzventil 1 handelt es sich im Ausführungsbeispiel um ein nach innen öffnendes Brennstoffeinspritzventil 1, welches über wenigstens eine Abspritzöffnung 7 verfügt.

Der Ventilschließkörper 4 des erfindungsgemäß ausgestalteten Brennstoffeinspritzventils 1 weist eine nahezu kugelförmige Form auf. Dadurch wird eine versatzfreie, kardanische Ventilnadelführung erzielt, die für eine exakte Funktionsweise des Brennstoffeinspritzventils 1 sorgt.

Der Ventilsitzkörper 5 des Brennstoffeinspritzventils 1 ist nahezu topfförmig ausgebildet und trägt durch seine Form zur Ventilnadelführung bei. Der Ventilsitzkörper 5 ist dabei in eine abspritzseitige Ausnehmung 34 des Düsenkörpers 2 eingesetzt und mittels einer Schweißnaht 35 mit dem -Düsenkörper 2 verbunden.

Der Düsenkörper 2 ist durch eine Dichtung 8 gegen einen Außenpol 9 einer Magnetspule 10 abgedichtet. Die Magnetspule 10 ist in einem Spulengehäuse 11 gekapselt und auf einen Spulenträger 12 gewickelt, welcher an einem Innenpol 13 der Magnetspule 10 anliegt. Der Innenpol 13 und der Außenpol 9 sind durch einen Spalt 26 voneinander getrennt und stützen sich auf einem Verbindungsbauteil 29 ab. Die Magnetspule 10 wird über eine Leitung 19 von einem über einen elektrischen Steckkontakt 17 zuführbaren elektrischen Strom erregt. Der Steckkontakt 17 ist von einer Kunststoffummantelung 18 umgeben, die am Innenpol 13 angespritzt sein kann.

Die Ventilnadel 3 ist in einer Ventilnadelführung 14 geführt, welche scheibenförmig ausgeführt ist. Zur Hubeinstellung dient eine zugepaarte Einstellscheibe 15. An der anderen Seite der Einstellscheibe 15 befindet sich ein Anker 20. Dieser steht über einen ersten Flansch 21 kraftschlüssig mit der Ventilnadel 3 in Verbindung, welche durch eine Schweißnaht 22 mit dem ersten Flansch 21 verbunden ist. Auf dem ersten Flansch 21 stützt sich eine Rückstellfeder 23 ab, welche in der vorliegenden Bauform des Brennstoffeinspritzventils 1 durch eine Hülse 24 auf Vorspannung gebracht wird.

Abströmseitig des Ankers 20 ist ein zweiter Flansch 31 angeordnet, der als unterer Ankeranschlag dient. Er ist über eine Schweißnaht 33 kraftschlüssig mit der Ventilnadel 3 verbunden. Zwischen dem Anker 20 und dem zweiten Flansch 31 ist ein elastischer Zwischenring 32 zur Dämpfung von Ankerprellern beim Schließen des Brennstoffeinspritzventils 1 angeordnet.

In der Ventilnadelführung 14, im Anker 20 und am Ventilsitzkörper 5 verlaufen Brennstoffkanäle 30a bis 30c. Der Brennstoff wird über eine zentrale Brennstoffzufuhr 16 zugeführt und durch ein Filterelement 25 gefiltert. Das Brennstoffeinspritzventil 1 ist durch eine Dichtung 28 gegen eine nicht.weiter dargestellte Verteilerleitung abgedichtet.

Erfindungsgemäß weist das Brennstoffeinspritzventil 1 an dem Ventilsitzkörper 5, der in einer Ausnehmung 34 des Düsenkörpers 2 angeordnet und beispielsweise mittels einer Schweißnaht 35 mit diesem verbunden ist, Erhebungen 36 auf, in welchen in die Abspritzöffnungen 7 ausmündende Strömungskanäle 39 verlaufen. Die Erhebungen 36 sind dabei an einer äußeren Stirnseite 38 des Ventilsitzkörpers 5 ausgebildet. Sie vermindern durch ihre spezielle Form und Anordnung die Verkokungsneigung der Abspritzöffnungen 7 und beugen so Fehlfunktionen des Brennstoffeinspritzventils 1 durch Verstopfen der Abspritzöffnungen 7 und einer unzulässigen Verringerung des Brennstoffdurchflusses vor. Der abspritzseitige Teil des Brennstoffeinspritzventils 1 mit den erfindungsgemäßen Maßnahmen ist in den folgenden Figuren näher dargestellt und erläutert.

Im Ruhezustand des Brennstoffeinspritzventils 1 wird der erste Flansch 21 an der Ventilnadel 3 von der Rückstellfeder 23 entgegen seiner Hubrichtung so beaufschlagt, daß der Ventilschließkörper 4 am Ventilsitz 6 in dichtender Anlage gehalten wird. Der Anker 20 liegt auf dem Zwischenring 32 auf, der sich auf dem zweiten Flansch 31 abstützt. Bei Erregung der Magnetspule 10 baut diese ein Magnetfeld auf, welches den Anker 20 entgegen der Federkraft der Rückstellfeder 23 in Hubrichtung bewegt. Dabei nimmt der Anker 20 den ersten Flansch 21, welcher mit der Ventilnadel 3 verschweißt ist, und damit die Ventilnadel 3 ebenfalls in Hubrichtung mit. Der mit der Ventilnadel 3 in Wirkverbindung stehende Ventilschließkörper 4 hebt von der Ventilsitzfläche 6 ab, wodurch der Brennstoff an den Abspritzöffnungen 7 abgespritzt wird.

Wird der Spulenstrom abgeschaltet, fällt der Anker 20 nach genügendem Abbau des Magnetfeldes durch den Druck der Rückstellfeder 23 auf den ersten Flansch 21 vom Innenpol 13 ab, wodurch sich die Ventilnadel 3 entgegen der Hubrichtung bewegt. Dadurch setzt der Ventilschließkörper 4 auf der Ventilsitzfläche 6 auf, und das Brennstoffeinspritzventil 1 wird geschlossen. Der Anker 20 setzt auf dem durch den zweiten Flansch 31 gebildeten Ankeranschlag auf.

Fig. 2A zeigt in einer auszugsweisen Schnittdarstellung den in Fig. 1 mit IIA bezeichneten Ausschnitt aus dem in Fig. 1 dargestellten ersten Ausführungsbeispiel eines erfindungsgemäß ausgestalteten Brennstoffeinspritzventils 1.

Wie bereits in Fig. 1 angedeutet, weist der Ventilsitzkörper 5 im beschriebenen ersten Ausführungsbeispiel an seiner dem Brennraum zugewandten äußeren Stirnseite 38 Erhebungen 36 auf, in denen Strömungskanäle verlaufen, die in die Abspritzöffnungen 7 münden.

Die Abspritzöffnungen 7 sind im vorliegenden Ausführungsbeispiel in der äußeren Stirnseite 38 des Ventilsitzkörpers 5 ausgebildet. Die Abspritzöffnungen 7 können an beliebigen Punkten des Ventilsitzkörpers 5 angebracht sein. Vorzugsweise sind sie auf mehreren runden oder elliptischen Lochkreisen, die zueinander konzentrisch oder exzentrisch sein können, oder auf mehreren parallelen, schräg oder versetzt zueinander angeordneten geraden oder gebogenen Lochreihen angeordnet. Der Abstand zwischen den Lochmittelpunkten kann dabei äquidistant oder unterschiedlich sein, sollte jedoch aus fertigungstechnischen Gründen zumindest einen Lochdurchmesser betragen. Die räumliche Orientierung kann für jede Lochachse unterschiedlich sein, wie in Fig. 2A für zwei Abspritzöffnungen 7 angedeutet.

Die Erhebungen 36 sind kuppen- bis röhrenförmig über der äußeren Stirnseite 38 des Ventilsitzkörpers 5 erhaben. Die Herstellung der Abspritzöffnungen 7 erfolgt dabei z. B. mittels eines gehärteten Dorns, der durch das Material des Ventilsitzkörpers 5 gestochen wird, wodurch die die Abspritzöffnungen 7 umgebenden Erhebungen 36 entstehen. Durch beliebige Formen des Dorns können, wie in den Fig. 2B und 2C dargestellt, verschiedene Formen und Querschnitte von Abspritzöffnungen erzeugt werden.

Fig. 2B zeigt dabei eine Querschnittsform der Abspritzöffnung 7, welche sich trompetenförmig in Abströmrichtung des Brennstoffs verjüngt, während in Fig. 2C eine tonnenartige Querschnittsform dargestellt ist, welche sich insgesamt gesehen ebenfalls in Abströmrichtung verjüngt.

Durch die besondere Form und Anordnung der Abspritzöffnungen 7 kann die Verkokung der Abspritzöffnungen 7 reduziert werden. Da der Durchmesser der Abspritzöffnungen 7 typischerweise ca. 100 µm beträgt, ist die Gefahr, daß die Abspritzöffnungen 7 durch Verkokung mit der Zeit verstopfen und somit die Durchflußmenge unzulässig stark eingeschränkt wird, relativ groß. Durch die sich verjüngende Form der Strömungskanäle 39 in den Erhebungen. 36 steigt die Strömungsgeschwindigkeit des Brennstoffs in Strömungsrichtung an, wodurch eine Ablösung der Strömung in der Abspritzöffnung 7 verhindert wird. Durch die anliegende Strömung werden die Strömungskanäle 39 und die Abspritzöffnungen 7 vor Verkokungen geschützt, so daß die Abspritzöffnungen 7 nicht durch Verkokungsrückstände zuwachsen können.

Da die Abspritzöffnungen 7 erhaben über der äußeren Stirnseite 38 des Ventilsitzkörpers 5 in den nicht weiter dargestellten Brennraum ausmünden, wachsen dementsprechend Verkokungen, die sich an der äußeren Stirnseite 38 des Ventilsitzkörpers 5 ablagern, nicht in die Abspritzöffnungen 7 hinein, sondern werden durch die wulstigen Erhebungen 36 von den Abspritzöffnungen 7 abgegrenzt.

Im Bereich der Aufwölbung der Erhebungen 36 ergibt sich herstellungsbedingt ein Einzugsradius 40, der für die Vermeidung einer Strömungsablösung im Strömungskanal 39 vorteilhaft ist.

Die Formung der Erhebungen 36 kann durch die Verwendung einer nicht weiter dargestellten Matrize beeinflußt werden, indem die Erhebungen 36 zwischen der Matrix und dem Dorn eingeklemmt werden und dadurch eine Kante 41 der Erhebungen 36 beliebig geformt werden kann. In den Fig. 2B und 2C ist die Kante 41 jeweils spitz zulaufend ausgeformt, was sich im Sinne der Vermeidung der Anlagerung von Verkokungsrückständen bedingt durch die sehr kleine Oberfläche der Kante 41 anbietet.

Die Erfindung ist nicht auf die dargestellten Ausführungsbeispiele beschränkt und z. B. für beliebig angeordnete Abspritzöffnungen 7, für konische Strömungskanäle 39 sowie für beliebige Bauweisen von nach innen öffnenden Mehrloch-Brennstoffeinspritzventilen 1 anwendbar.

## Patentansprüche

1. Brennstoffeinspritzventil (1) für Brennstoffeinspritzanlagen von Brennkraftmaschinen, mit einem erregbaren Aktuator (10), einer mit dem Aktuator (10) in Wirkverbindung stehenden und in einer Schließrichtung von einer Rückstellfeder (23) beaufschlagten Ventilnadel (3) zur Betätigung eines Ventilschließkörpers (4), der zusammen mit einer an einem Ventilsitzkörper (5) ausgebildeten Ventilsitzfläche (6) einen Dichtsitz bildet, und zumindest einer Abspritzöffnung (7), die in dem Ventilsitzkörper (5) ausgebildet ist, wobei die Abspritzöffnungen (7) aus Erhebungen (36) ausmünden, welche eine äußere Stirnseite (38) des Ventilsitzkörpers (5) überragen, wobei der Brennstoff durch Strömungskanäle (39) in den Erhebungen (36) geleitet wird, und sich die Strömungskanäle (39) in einer Abströmrichtung des Brennstoffs verjüngen, wobei im Bereich der Abspritzöffnungen (7) eine Kante (41) an den Erhebungen (36) ausgebildet ist,
**dadurch gekennzeichnet,**
**daß** sich die Strömungskanäle (39) in den Erhebungen (36) zu den Abspritzöffnungen (7) verjüngen.

2. Brennstoffeinspritzventil nach Anspruch 1,
**dadurch gekennzeichnet,**
**daß** die Kante (41) spitz zulaufend ausgebildet ist.

3. Brennstoffeinspritzventil nach Anspruch 1 oder 2,
**dadurch gekennzeichnet, daß** sich die Strömungskanäle (39) trompetenförmig verjüngen.

4. Brennstoffeinspritzventil nach einem der Ansprüche 1 bis 3,
**dadurch gekennzeichnet,**
**daß** sich die Strömungskanäle (39) tonnenförmig erweitern und sich zu den Abspritzöffnungen (7) verjüngen.

5. Brennstoffeinspritzventil nach einem der Ansprüche 1 bis 3,
**dadurch gekennzeichnet,**
**daß** sich die Strömungskanäle (39) konisch zu den Abspritzöffnungen (7) verjüngen.

6. Brennstoffeinspritzventil nach einem der Ansprüche 1 bis 5,
**dadurch gekennzeichnet,**
**daß** die Erhebungen (36) mittels eines Dornes bei der Produktion der Abspritzöffnungen (7) aufgewölbt sind.

7. Brennstoffeinspritzventil nach einem der Ansprüche 1 bis 6,
**dadurch gekennzeichnet,**
**daß** ein Einzugsradius (40) der Strömungskanäle (39) an einem zulaufseitigen Ende der Strömungskanäle (39) ausgebildet ist.

## Claims

1. Fuel injection valve (1) for fuel injection systems of internal combustion engines, having an excitable actuator (10), a valve needle (3) which is operatively connected to the actuator (10), is acted on in a closing direction by a restoring spring (23) and is intended for actuating a valve closing body (4) which forms a sealing seat together with a valve seat face (6) formed on a valve seat body (5), and at least one ejection opening (7) which is formed in the valve seat body (5), the ejection openings (7) opening out from elevations (36) which protrude beyond an outer end side (38) of the valve seat body (5), the fuel being conducted through flow ducts (39) in the elevations (36) and the flow ducts (39) tapering in an outflow direction of the fuel, an edge (41) being formed on the elevations (36) in the region of the ejection openings (7), **characterized in that** the flow ducts (39) taper in the elevations (36) to the ejection openings (7).

2. Fuel injection valve according to Claim 1, **characterized in that** the edge (41) is formed so as to taper to a point.

3. Fuel injection valve according to Claim 1 or 2, **characterized in that** the flow ducts (39) taper in a trumpet shape.

4. Fuel injection valve according to one of Claims 1 to 3, **characterized in that** the flow ducts (39) expand in the shape of a barrel and taper to the ejection openings (7).

5. Fuel injection valve according to one of Claims 1 to 3, **characterized in that** the flow ducts (39) taper conically to the ejection openings (7).

6. Fuel injection valve according to one of Claims 1 to 5, **characterized in that** the elevations (36) are arched by means of a mandrel during the production of the ejection openings (7).

7. Fuel injection valve according to one of Claims 1 to 6, **characterized in that** an intake radius (40) of the flow ducts (39) is formed at a feed-side end of the flow ducts (39).

## Revendications

1. Injecteur de carburant (1) pour des installations d'injection de moteur à combustion interne comprenant un actionneur excitable (10), une aiguille de soupape (3) en interaction avec l'actionneur (10), soumise à l'action dans le sens de fermeture d'un ressort de rappel (23) et servant à actionner un corps de fermeture de soupape (4) qui forme avec une portée de siège de soupape (6) réalisée sur un corps de siège de soupape (5) un siège d'étanchéité, ainsi qu'au moins une ouverture d'injection (7) réalisée dans le corps de siège de soupape (5), les ouvertures d'injection (7) débouchant de saillies (36) disposées sur la face frontale externe du corps de siège de soupape (5) et auxquelles le carburant est amené par des canaux d'écoulement (39) qui vont se rétrécissant dans le sens d'écoulement du carburant, avec sur les saillies (36) une arête (41) dans la zone des ouvertures d'injection (7),
**caractérisé en ce que**
les canaux d'écoulement (39) dans les saillies (36) vont se rétrécissant en direction des ouvertures d'injection.

2. Injecteur de carburant selon la revendication 1,
**caractérisé en ce que**
l'arête (41) a une forme en pointe.

3. Injecteur de carburant selon la revendication 1 ou 2,
**caractérisé en ce que**
les canaux d'écoulement (39) se rétrécissent en forme de trompettes.

4. Injecteur de carburant selon une des revendications 1 à 3,
**caractérisé en ce que**
les canaux d'écoulement (39) s'élargissent en forme de tonneaux, puis se rétrécissent en direction des ouvertures d'injection (7).

5. Injecteur de carburant selon une des revendications 1 à 3,
**caractérisé en ce que**
les canaux d'écoulement (39) se rétrécissent en forme de cône en direction des ouvertures d'injection (7).

6. Injecteur de carburant selon une des revendications 1 à 5,
**caractérisé en ce que**
les saillies (36) sont bombées au moyen d'un mandrin lors de la production des ouvertures d'injection (7).

7. Injecteur de carburant selon une des revendications 1 à 6,
**caractérisé en ce qu'**
un rayon d'entrée (40) est formé sur les canaux d'écoulement (39) à l'extrémité de ceux-ci, située du côté entrée.
